# FASCICULE DE BREVET EUROPEEN

(11) **EP 2 461 719 B1**
(45) Date de publication et mention de la délivrance du brevet: **10.10.2018**
(21) Numéro de dépôt: 10752896.0
(22) Date de dépôt: 29.07.2010
(51) Int. Cl.: A46B 9/02, A46B 5/06

(54) **ÉCOUVILLON DE NETTOYAGE D'UN RÉCIPIENT**
BÜRSTE ZUR REINIGUNG EINES CONTAINERS
BRUSH FOR CLEANING A CONTAINER

(30) Priorité: 07.08.2009 FR 0955547
(43) Date de publication de la demande: 13.06.2012
(73) Titulaire: Duwa Brosses, 42000 Saint-Etienne (FR)
(72) Inventeur: DUWA, Jean-Pierre, F-42660 Marlhes (FR)
(74) Mandataire: Delorme, Nicolas
(86) Numéro de dépôt international: PCT/FR2010/051610
(87) Numéro de publication internationale: WO 2011/015774

(56) Documents cités:
- EP-A1- 0 199 835
- GB-A- 1 013 436
- JP-A- 2001 299 668
- US-A1- 2002 112 301

## Description

La présente invention concerne un écouvillon de nettoyage d'un récipient, notamment d'une cuve de biberon, selon la revendication 1.

L'invention s'applique tout particulièrement, mais non exclusivement, aux récipients possédant une ouverture de dimensions réduites par rapport au corps du récipient.

De façon schématique, un biberon présente une cuve généralement transparente sur laquelle est retenue une tétine.

Il est nécessaire d'effectuer un nettoyage de la cuve après chaque utilisation. En effet, il peut se former dans la cuve des dépôts, notamment de lait ou de bouillie, qui nécessitent une action mécanique à l'intérieur de la cuve pour décoller ces dépôts.

La difficulté du nettoyage d'une cuve de biberon tient à la géométrie générale en forme de cylindre avec un accès restreint par une ouverture circulaire de diamètre inférieur à celui de la cuve.

Le nettoyage de la cuve d'un biberon se fait généralement à l'aide d'un écouvillon.

Traditionnellement, un écouvillon comprend un manche et une partie formant brosse. La partie formant brosse est elle-même constituée d'une torsade de fils métalliques de laquelle partent radialement des poils en hélice. Ces poils sont constitués de fibres synthétiques de type polyamide, polypropylène ou similaire.

On peut également avoir recours à une brosse pour assurer le nettoyage d'une cuve de biberon, c'est-à-dire un ustensile généralement en plastique comprenant un manche de préhension associé à une tête de nettoyage constituée d'une embase dans laquelle sont implantées des touffes de poils.

Pour que ces touffes de poils soient correctement fixées, le volume de l'embase doit être proportionné en fonction du nombre et du diamètre des touffes.

Pour le nettoyage d'une cuve de biberon, on trouve principalement deux types de brosses :
- une brosse de type boule comportant une embase sur laquelle sont disposées des touffes de poils de façon radiale ainsi qu'en extrémité. Pour permettre le passage de la brosse dans le col du biberon, le volume de l'embase ne peut être que faible, limitant le nombre de touffes, ce qui rend le nettoyage peu efficace.
- une brosse de type balayette sur laquelle les touffes de poils sont réparties sur une seule face de l'embase et parfois en extrémité. Le volume de l'embase doit être, là aussi, en adéquation avec le nombre de touffes de la brosse afin de passer dans le col du biberon. Cette brosse est peu efficace car elle ne possède des touffes que sur une seule face de l'embase. De plus, la face de l'embase opposée aux touffes de poils risque de rayer la surface interne du biberon.

Il apparaît ainsi que, quel que soit l'ustensile de nettoyage utilisé dans une cuve de biberon, celle-ci peut être imparfaitement nettoyée, voire également rayée.

De plus, les écouvillons ou brosses actuels sont encombrants du fait de leurs poils ou touffes de poils, ce qui rend leur stockage problématique. Cela s'avère être un problème en utilisation nomade puisque l'écouvillon ou la brosse sont transportés dans un sac avec d'autres ustensiles dont les contacts répétés finissent par aplatir les poils, ce qui leur ôte toute efficacité.

Le document US 2002/0112301 décrit une brosse pour biberon qui comporte d'une part d'un bouchon coopérant avec le col du biberon et d'autre part d'une partie munie de poils qui se déforme lorsqu'elle est introduite dans le biberon. Le lavage de l'intérieur du biberon s'effectue par la rotation de la brosse, au moyen du bouchon. L'inconvénient majeur de cette brosse est qu'elle est conçue pour une géométrie et des dimensions particulières de biberon. En d'autres termes, il est nécessaire de prévoir une brosse adaptée à chaque type ou dimension de biberon.

Les documents US 1 389 957 et US 2 228 062 décrivent des brosses pour nettoyer un radiateur.

Dans ce contexte technique, un but de l'invention est de proposer un ustensile de nettoyage, notamment de cuve de biberon, qui offre une meilleure efficacité que les écouvillons et brosses connus et qui puisse être d'un stockage aisé.

Ainsi, l'invention offre un écouvillon original qui possède des éléments de nettoyage s'inscrivant dans un volume de faible épaisseur, globalement plat voire plan. On a donc un unique ensemble globalement plat d'éléments de nettoyage.

Par « plat » on entend que l'ensemble d'éléments de nettoyage n'est pas nécessairement parfaitement plan mais possède un plan moyen généralement confondu avec le plan moyen de l'embase. En outre, selon une réalisation avantageuse, l'ensemble des éléments de nettoyage présente la forme générale d'un volume de faible épaisseur qui est sensiblement plan, c'est-à-dire non courbé, et de préférence sensiblement confondu avec le plan moyen de l'embase.

Par « à l'opposé l'une de l'autre par rapport à l'embase », on entend que les branches de la zone de fixation en U sont situées de part et d'autre de l'embase, et sont disposées « dos à dos », c'est-à-dire sont orientées vers des sens différents et non tournées dans la même direction.

On peut par exemple prévoir que les éléments de nettoyage fixés au niveau d'une branche de la zone de fixation en U s'étendent depuis cette branche globalement dans un sens opposé au sens dans lequel s'étendent les éléments de nettoyage qui sont fixés au niveau de l'autre branche de la zone de fixation en U.

On notera que les éléments de nettoyage ne couvrent pas nécessairement de façon continue l'ensemble de la surface de la zone de fixation en U, mais peuvent être disposés de façon discontinue - par exemple en touffes de poils - le long de toute cette surface.

Cet écouvillon est donc d'un encombrement très inférieur à celui des écouvillons traditionnels, ce qui lui permet d'être stocké plus facilement. En outre, l'écouvillon selon l'invention permet un meilleur nettoyage car les éléments de nettoyage sont concentrés dans un volume plat. Cette disposition a l'avantage de concilier la facilité d'introduction dans la cuve d'un biberon et la faculté de décoller d'éventuels résidus qui adhèrent à la surface interne de la cuve. Un autre avantage important de l'invention est que l'écouvillon est universel, c'est-à-dire qu'il peut être utilisé avec tout type et toutes dimensions de biberons.

L'embase peut être bi injectée avec le manche. En variante, l'embase et le manche sont deux pièces séparées pouvant être assemblées l'une à l'autre, éventuellement de façon démontable. Le fait de prévoir l'écouvillon en deux pièces séparées facilite le transport et le stockage et permet de remplacer la tête de nettoyage tout en conservant le même manche.

De préférence, l'embase présente une forme allongée de façon à faciliter l'introduction de l'embase dans le biberon et à lui permettre d'atteindre le fond du biberon.

Selon une réalisation possible, l'embase s'étend selon un axe longitudinal sensiblement rectiligne. Dans cette réalisation, l'embase peut présenter un profil plan, et on peut prévoir en outre que les éléments de nettoyage soient disposés sensiblement dans le plan de l'embase.

Selon une autre réalisation, l'embase s'étend selon une direction longitudinale courbe ou formant une ligne brisée. Dans cette réalisation, les branches du U formant la zone de fixation suivent la géométrie de l'embase, c'est-à-dire sont également courbes (par exemple en arc de cercle ou en S) ou forment également une ligne brisée. L'embase peut présenter un profil gauche, par exemple de faible épaisseur.

On peut prévoir que l'embase présente une forme aplatie de section transversale sensiblement rectangulaire, les éléments de nettoyage étant fixés uniquement sur deux faces périphériques opposées de l'embase et sur la paroi d'extrémité de l'embase. Par exemple, les éléments de nettoyage peuvent être fixés sur les faces périphériques correspondant aux petits côtés du rectangle. L'homme du métier comprendra que, de façon similaire, l'embase pourrait être de toute autre forme aplatie, notamment, mais non exclusivement, ovale.

Selon une réalisation possible, les éléments de nettoyage s'étendent depuis l'embase en étant orientés par rapport à la perpendiculaire à la zone de liaison d'un angle compris entre - 30° et + 30°. On peut par exemple prévoir que cet angle soit non nul.

En variante, les éléments de nettoyage s'étendent depuis l'embase sensiblement perpendiculairement à la zone de liaison. Les éléments de nettoyage peuvent alors former un ensemble plat, voire plan, de faible épaisseur.

Typiquement, les éléments de nettoyage appartiennent au groupe comprenant : les poils agencés en touffes séparés ou en nappe, les picots souples, les lamelles souples. La configuration en une nappe de poils sensiblement continue permet d'envisager un process de fabrication particulièrement rapide de l'écouvillon.

Selon différentes réalisations possibles, les éléments de nettoyage comprennent des poils agencés en au moins une nappe fixée à l'embase par soudage, collage ou emboîture mécanique ; et/ou les éléments de nettoyage comprennent des poils agencés en touffes séparées, réparties en un ou plusieurs rangs.

L'embase peut comprendre au moins une gorge périphérique formant la zone de liaison entre les éléments de nettoyage et l'embase, au moins une nappe de poils étant engagée dans la ou chaque gorge.

L'embase peut être réalisée dans un matériau souple permettant à l'embase de prendre une configuration déformée - par exemple hélicoïdale - lors de l'insertion dans la cuve d'un biberon. Cette forme de réalisation s'avère particulièrement avantageuse puisqu'elle prévoit une flexibilité de l'embase pour plus d'efficacité de nettoyage. A titre d'exemple, le matériau constitutif de l'embase peut présenter une souplesse comprise entre 50 et 80 Shore A.

L'embase peut en outre présenter une partie arrondie à son extrémité opposée à celle connectée au manche, de manière à assurer le nettoyage du fond de la cuve.

Il peut par ailleurs être prévu que l'embase présente une échancrure centrale. Cette disposition est plus particulièrement avantageuse dans le cas de figure où l'embase est flexible puisque l'échancrure contribue à la flexibilité de l'embase.

Pour sa bonne compréhension, l'invention est décrite en référence au dessin schématique ci annexé représentant, à titre d'exemples non limitatifs, plusieurs modes de réalisation d'un écouvillon selon celle-ci.
Les figures 1 à 3 montrent un écouvillon selon un premier mode de réalisation, respectivement en vue de côté, en vue de face, et en vue de dessus ;
Les figures 4 à 6 montrent l'écouvillon défini aux figures précédentes dans le cas de torsion, respectivement en vue de côté, en vue de face et en vue de dessus ;
Les figures 7 à 9 montrent, à une échelle agrandie, une partie de l'écouvillon selon l'invention, respectivement en vue de côté, en vue de face et en vue de dessus ;
Les figures 10 à 12 montrent un écouvillon selon un deuxième mode de réalisation, respectivement en vue de face, en vue de côté, et en vue de dessus ;
Les figures 13 et 14 montrent un écouvillon selon un troisième mode de réalisation, respectivement en vue de face et en vue de côté ;
Les figures 15 à 17 montrent un écouvillon selon un quatrième mode de réalisation, respectivement en vue de face, en vue de côté, et en vue de dessus.

En se reportant tout d'abord aux figures 1 et 2, on peut voir que l'écouvillon 1 selon l'invention présente essentiellement deux parties à savoir, un manche 2 de préhension auquel est accolée une tête 3 de nettoyage.

Le manche 2 de préhension est représenté sur les figures par un élément cylindrique. D'autres formes d'exécution du manche 2 sont bien entendu envisagées notamment des formes de réalisation permettant une meilleure ergonomie.

L'écouvillon 1 selon ce premier mode de réalisation possède une tête 3 de nettoyage tout à fait originale puisque celle-ci est essentiellement plane.

En effet, la tête 3 de nettoyage, comme on peut la voir plus précisément aux figures 7 à 9, possède une embase 5 qui est fixée sur le manche 2, cette embase 5 recevant une nappe 7 continue plane de poils.

Par poils, il faut entendre au sens du présent document des brins de matière synthétique souple de type polyamide, polypropylène, pvc ou polyester dont le diamètre peut varier entre 0,10 et 0,50 millimètre. Avec des poils fins d'un diamètre de l'ordre de 0,20 mm, les risques de rayer le récipient sont considérablement réduits.

De façon plus générale, d'autres éléments de nettoyage que des poils peuvent être utilisés, comme des picots souples ou des lamelles souples.

Dans l'exemple illustré sur les figures, l'embase 5 possède une forme générale prismatique allongée dont les côtés sont convergents en direction du manche 2 de préhension de l'écouvillon. A son extrémité opposée à celle fixée au manche 2, l'embase 5 présente une extrémité arrondie 10. Dans la réalisation illustrée, l'embase 5 possède une section transversale sensiblement rectangulaire et présente donc une paroi périphérique comportant deux petites faces et deux grandes faces.

La nappe 7 de poils s'étend ici sensiblement perpendiculairement à la face de l'embase 5 à laquelle elle est fixée.

On note également que l'embase 5 peut comprendre une échancrure 8 centrale.

Si l'on se réfère par exemple aux figures 7 et 9, il apparaît que l'embase 5 présente sur sa périphérie une gorge 9 dans laquelle est insérée la nappe 7 de poils. La nappe 7 de poils peut être fixée sur l'embase 5 par différents modes de fixation tels que collage, soudage, emboîtement mécanique.

Le fond de la gorge 9 forme une zone de fixation entre les poils et l'embase 5. Cette zone de fixation présente ainsi la forme d'un U ayant deux branches s'étendant sur les petites faces de l'embase 5, sensiblement selon l'axe 4 longitudinal de l'embase 5, et une partie de jonction reliant les deux branches, s'étendant sur l'extrémité arrondie 10 de l'embase 5.

On voit que l'écouvillon selon ce premier mode de réalisation de l'invention possède donc une tête 3 de nettoyage plan, ce qui la distingue des écouvillons classiques dans lesquels les poils sont distribués de manière radiale autour généralement d'un axe en fils de fer torsadés.

Dans l'exemple représenté sur les figures, la nappe 7 de poils présente la forme générale d'un U.

On peut préciser que la nappe 7 de poils est elle-même constituée d'un profilé de poils juxtaposés et reliés entre eux au niveau d'une base commune. Ce type de profilé peut être disponible sur de grandes longueurs qui sont coupées à la dimension de l'embase 5 puis sont fixées à celle-ci selon l'une des techniques précitées.

Une autre disposition originale de l'écouvillon selon l'invention réside dans le fait que l'embase 5 peut être réalisée dans un matériau souple. Cette disposition s'avère tout à fait intéressante dans la mesure où elle autorise une déformation de l'embase 5, comme on le verra plus tard.

Dans le cas où l'embase 5 est réalisée dans une matière souple, qui est donc distincte de la matière plastique dans laquelle le manche 2 de préhension est réalisé, il peut être prévu que le manche 2 de préhension et l'embase 5 de l'écouvillon soient réalisés dans une opération d'injection bi matière.

A l'usage, lorsque l'écouvillon est engagé dans la cuve d'un biberon, il a la faculté de prendre une configuration déformée, par exemple sensiblement hélicoïdale, afin que les poils viennent en contact avec toutes les surfaces intérieures de la cuve, en particulier, les zones difficiles à nettoyer telles que les zones concaves, convexes et les coins entre le fond de la cuve et la paroi cylindrique. Ainsi, il est possible de décoller tout résidu de matière.

Les figures 4 à 6 montrent ainsi la faculté de la tête 3 de nettoyage de se déformer autour de son axe longitudinal 4. Le fait que l'embase 5 est dotée d'une échancrure 8 facilite la mise en torsion de la tête 3 de nettoyage et améliore la souplesse de l'écouvillon 1.

Les figures 10 à 12 montrent un deuxième mode de réalisation de l'invention dans lequel les poils sont répartis sur deux rangs de touffes 11 en quinconce. La forme générale de l'embase et de l'ensemble des poils est par ailleurs similaire au premier mode de réalisation. En particulier, les touffes 11 de poils sont sensiblement perpendiculaires à la face de l'embase 5 depuis laquelle elles s'étendent.

Ce mode de réalisation de l'invention permet de conserver la planéité de l'écouvillon 1 et donc l'avantage qui en découle en termes de stockage.

Dans ce mode de réalisation, le décollement des résidus à l'intérieur de la cuve du biberon est réalisé par la flexion des touffes 11 de poils elles-mêmes.

On se rapporte à présent aux figures 13 et 14 qui illustrent un troisième mode de réalisation de l'invention.

L'écouvillon 1 est sensiblement identique à celui décrit en référence aux figures 1 à 9 à l'exception du fait que l'embase 5 n'est pas plane mais gauche.

L'embase 5 s'étend ainsi dans le prolongement du manche 2 selon une direction longitudinale 6 courbe. La zone de fixation de la nappe 7 de poils sur l'embase forme donc un U gauche, et la nappe 7 de poils suit la forme générale de l'embase 5, en conservant la forme générale d'un volume plat de faible épaisseur. L'embase 5 présente un plan moyen P, qui est également le plan moyen de la nappe 7 de poils.

Enfin, on décrit un quatrième mode de réalisation de l'invention illustré sur les figures 15 à 17.

L'écouvillon 1 est globalement identique à celui illustré sur les figures 10 à 12, à l'exception du fait que les touffes 11 de poils sont ici inclinées par rapport à la perpendiculaire à la face de l'embase 5 où ces poils sont fixés. Cette inclinaison peut être comprise entre - 30° et + 30°.

En variante, les touffes 11 inclinées de poils pourraient être remplacées par des nappes inclinées de poils. Une ou plusieurs nappes peuvent ainsi être fixées dans une gorge de l'embase 5, l'embase pouvant comporter plusieurs gorges. L'inclinaison d'une nappe est par exemple obtenue par l'inclinaison du fond de la gorge sur lequel la nappe vient se fixer.

Il est à préciser que, quel que soit le mode de réalisation, l'écouvillon selon l'invention présente, sur une faible surface, une forte concentration de poils, bien supérieure à celle d'un écouvillon classique dans lequel les poils sont répartis radialement avec une faible densité, sur l'ensemble du pourtour.

Une forte concentration de poils permet à l'écouvillon selon l'invention d'exercer un meilleur effort mécanique et ainsi de décoller plus facilement les dépôts de lait ou de bouillie, particulièrement dans les zones difficiles à nettoyer.

Ainsi la tête 3 de nettoyage présente de part sa forte concentration des brins, plus de nervosité et permet également d'être utilisée, par exemple, pour le nettoyage du pas de vis de la cuve dans lequel des résidus de lait peuvent également s'être déposés.

## Revendications

1. Ecouvillon de nettoyage d'un récipient, notamment d'une cuve de biberon, comprenant un manche (2) de préhension associé à une tête (3) de nettoyage, la tête de nettoyage comprenant :
- une embase (5) disposée dans le prolongement du manche (2), comprenant une paroi périphérique et une paroi d'extrémité (10) située à l'opposé du manche ;
- des éléments de nettoyage (7, 11) fixés sur l'embase (5), uniquement au niveau d'une zone de fixation qui présente sensiblement la forme d'un U possédant :
- deux branches qui s'étendent le long de la paroi périphérique de l'embase (5), entre le manche (2) et l'extrémité (10) de l'embase (5), les branches étant sensiblement parallèles entre elles et situées à l'opposé l'une de l'autre par rapport à l'embase (5) ;
- et une partie de jonction reliant les deux branches, s'étendant sur la paroi d'extrémité de l'embase (5),
les éléments de nettoyage formant ainsi un unique ensemble globalement plat, **caractérisé en ce que** l'embase (5) est réalisée dans un matériau souple permettant à l'embase (5) de prendre une configuration déformée lors de l'insertion dans la cuve d'un biberon.

2. Ecouvillon selon la revendication 1, **caractérisé en ce que** l'embase (5) s'étend selon un axe longitudinal (4) sensiblement rectiligne.

3. Ecouvillon selon la revendication 1, **caractérisé en ce que** l'embase (5) s'étend selon une direction longitudinale (6) courbe ou formant une ligne brisée.

4. Ecouvillon selon l'une des revendications 1 à 3, **caractérisé en ce que** l'embase (5) présente une forme aplatie de section transversale sensiblement rectangulaire, les éléments de nettoyage (7, 11) étant fixés uniquement sur deux faces périphériques opposées de l'embase (5) et sur la paroi d'extrémité de l'embase (5).

5. Ecouvillon selon l'une des revendications 1 à 4, **caractérisé en ce que** les éléments de nettoyage (7, 11) s'étendent depuis l'embase (5) en étant orientés par rapport à la perpendiculaire à la zone de liaison d'un angle compris entre - 30° et + 30°.

6. Ecouvillon selon l'une des revendications 1 à 5, **caractérisé en ce que** les éléments de nettoyage (7, 11) s'étendent depuis l'embase (5) sensiblement perpendiculairement à la zone de liaison.

7. Ecouvillon selon l'une des revendications 1 à 6, **caractérisé en ce que** les éléments de nettoyage appartiennent au groupe comprenant : les poils agencés en touffes séparées ou en nappe, les picots souples, les lamelles souples.

8. Ecouvillon selon l'une des revendications 1 à 7, **caractérisé en ce que** les éléments de nettoyage comprennent des poils agencés en au moins une nappe (7) fixée à l'embase (5) par soudage, collage ou emboîture mécanique.

9. Ecouvillon selon l'une des revendications 1 à 7, **caractérisé en ce que** les éléments de nettoyage comprennent des poils agencés en touffes (11) séparées, réparties en un ou plusieurs rangs.

10. Ecouvillon selon l'une des revendications 1 à 8, **caractérisé en ce que** l'embase (5) comprend au moins une gorge périphérique (9) formant la zone de liaison entre les éléments de nettoyage et l'embase (5), au moins une nappe (7) de poils étant engagée dans la ou chaque gorge (9).

11. Ecouvillon selon l'une des revendications 1 à 10, **caractérisé en ce que** l'embase (5) est réalisée dans un matériau souple permettant à l'embase (5) de prendre une configuration déformée lors de l'insertion dans la cuve d'un biberon.

12. Ecouvillon selon l'une des revendications 1 à 11, **caractérisé en ce que** l'embase (5) présente une partie arrondie (10) à son extrémité opposée à celle connectée au manche (2).

## Patentansprüche

1. Bürste zum Reinigen eines Containers, insbesondere eines Saugflaschenbehälters, die einen Stiel (2) zum Greifen, der mit einem Reinigungskopf (3) verbunden ist, umfasst, wobei der Reinigungskopf Folgendes umfasst:
- einen Sockel (5), der in der Verlängerung des Stiels (2) angeordnet ist, der eine umfängliche Wand und eine Endwand (10), die dem Stiel gegenüber liegt, umfasst;
- Reinigungselemente (7, 11), die auf dem Sockel (5) nur im Bereich einer Befestigungszone befestigt sind, die im Wesentlichen die Form eines U aufweist, das Folgendes besitzt:
- zwei Schenkel, die sich entlang der umfänglichen Wand des Sockels (5) zwischen dem Stiel (2) und dem Ende (10) des Sockels (5) erstrecken, wobei die Schenkel im Wesentlichen zueinander parallel sind und einander in Bezug zu dem Sockel (5) gegenüber liegen;
- und einen Verbindungsteil, der die zwei Schenkel verbindet, der sich entlang der Endwand des Sockels (5) erstreckt,
wobei die Reinigungselemente so eine einzige, insgesamt flache Einheit bilden, **dadurch gekennzeichnet, dass** der Sockel (5) aus einem biegsamen Material hergestellt ist, das es dem Sockel (5) erlaubt, bei dem Einfügen in den Behälter einer Saugflasche eine verformte Konfiguration anzunehmen.

2. Bürste nach Anspruch 1, **dadurch gekennzeichnet, dass** sich der Sockel (5) entlang einer im Wesentlichen geradlinigen Längsachse (4) erstreckt.

3. Bürste nach Anspruch 1, **dadurch gekennzeichnet, dass** sich der Sockel (5) entlang einer Längsrichtung (6) erstreckt, die gekrümmt ist oder eine unterbrochene Linie bildet.

4. Bürste nach einem der Ansprüche 1 bis 3, **dadurch gekennzeichnet, dass** der Sockel (5) eine abgeflachte Form mit im Wesentlichen rechteckigem Querschnitt aufweist, wobei die Reinigungselemente (7, 11) nur auf zwei umfänglichen gegenüberliegenden Seiten des Sockels (5) und auf der Endwand des Sockels (5) befestigt sind.

5. Bürste nach einem der Ansprüche 1 bis 4, **dadurch gekennzeichnet, dass** sich die Reinigungselemente (7, 11) von dem Sockel (5) erstrecken, indem sie in Bezug zu der Senkrechten zu der Verbindungszone mit einem Winkel zwischen -30° und +30° ausgerichtet sind.

6. Bürste nach einem der Ansprüche 1 bis 5, **dadurch gekennzeichnet, dass** sich die Reinigungselemente (7, 11) von dem Sockel (5) im Wesentlichen senkrecht zu der Verbindungszone erstrecken.

7. Bürste nach einem der Ansprüche 1 bis 6, **dadurch gekennzeichnet, dass** die Reinigungselemente zu der Gruppe gehören, die Folgendes umfasst: die Borsten, die in getrennten Bündeln oder einer Lage eingerichtet sind, geschmeidige Noppen, geschmeidige Lamellen.

8. Bürste nach einem der Ansprüche 1 bis 7, **dadurch gekennzeichnet, dass** die Reinigungselemente Borsten umfassen, die in mindestens einer Lage (7) eingerichtet sind, die an dem Sockel (5) durch Schweißen, Kleben oder mechanisches Einrasten befestigt sind.

9. Bürste nach einem der Ansprüche 1 bis 7, **dadurch gekennzeichnet, dass** die Reinigungselemente Borsten umfassen, die in getrennten Bündeln (11), die in einer oder mehreren Reihen verteilt sind, eingerichtet sind.

10. Bürste nach einem der Ansprüche 1 bis 8, **dadurch gekennzeichnet, dass** der Sockel (5) mindestens eine umfängliche Nut (9) umfasst, die die Verbindungszone zwischen den Reinigungselementen und dem Sockel (5) bildet, wobei mindestens eine Lage (7) von Borsten in die oder jede Nut (9) eingefügt ist.

11. Bürste nach einem der Ansprüche 1 bis 10, **dadurch gekennzeichnet, dass** der Sockel (5) einen gerundeten Teil (10) an seinem Ende aufweist, das dem, das mit dem Stiel (2) verbunden ist, gegenüber liegt.

12. Bürste nach einem der Ansprüche 1 bis 11, **dadurch gekennzeichnet, dass** der Sockel (5) einen zentralen Ausschnitt (8) aufweist.

## Claims

1. A brush for cleaning a container including a gripping handle combined with a cleaning head, the cleaning head including: a base arranged in an extension of the handle, including a peripheral wall and an end wall located opposite the handle, the base being made from a flexible material allowing the base to assume a deformed configuration during insertion into the tank of a bottle; cleaning elements attached onto the base; wherein the cleaning elements are attached on the base only at an attachment zone substantially in the shape of a U having: two branches that extend along the peripheral wall of the base, between the handle and the end wall of the base, the branches being substantially parallel to one another and situated opposite one another relative to the base; and a junction portion connecting the two branches, extending on the end wall of the base, the cleaning elements forming a single globally flat assembly .

2. The brush according to claim 1, wherein the base extends along a substantially rectilinear longitudinal axis.

3. The brush according to claim 1, wherein the base extends in a curved longitudinal direction or a direction forming a broken line.

4. The brush according to claim 1, wherein the base has a flattened shape with a substantially rectangular transverse section, the cleaning elements being attached only on two opposite peripheral surfaces of the base and on the end wall of the base.

5. The brush according to claim 1, wherein the cleaning elements extend from the base at an angle of inclination between -30.degree. and +30.degree. measured from the perpendicular with respect to the base.

6. The brush according to claim 1, wherein the cleaning elements extend from the base substantially perpendicularly to the attachment zone.

7. The brush according to claim 1, wherein the cleaning elements comprise at least one of hairs arranged in tufts, separate or in sheets, flexible spurs, and flexible strips.

8. The brush according to claim 1, wherein the cleaning elements comprise hairs arranged in at least one sheet attached to the base by welding, adhesion or mechanical snapping.

9. The brush according to claim 1, wherein the cleaning elements comprise hairs arranged in separate tufts, distributed in one or more rows.

10. The brush according to claim 1, wherein the base comprises at least one peripheral groove forming the attachment zone between the cleaning elements and the base, at least one sheet of hairs being engaged in the or each groove.

11. The brush according to claim 1, wherein the base has a rounded portion at an end opposite that connected to the handle.

12. The brush according to claim 1, wherein the base has a central notch.
